# EUROPÄISCHE PATENTSCHRIFT

(11) **EP 0 520 132 B1**
(45) Veröffentlichungstag und Bekanntmachung des Hinweises auf die Patenterteilung: **18.05.1994**
(21) Anmeldenummer: 92100970.0
(22) Anmeldetag: 22.01.1992
(51) Int. Cl.: E04F 13/08, E04F 13/14

(54) **Verkleidung für Gebäudefassaden oder dergl.**
Cladding for façades of buildings or the like
Revêtement pour façades de bâtiments ou semblables

(30) Priorität: 27.06.1991 DE 9107888 U
(43) Veröffentlichungstag der Anmeldung: 30.12.1992
(73) Patentinhaber: LOTHAR STOMMEL FASSADENBAU GmbH, D-45892 Gelsenkirchen (DE)
(72) Erfinder: Stommel, Lothar, W-4650 Gelsenkirchen-Resse (DE)
(74) Vertreter: Hosbach, Hans Ulrich

(56) Entgegenhaltungen:
- WO-A-84/02261
- DE-A- 3 432 513
- GB-A- 1 125 123

## Beschreibung

Die Erfindung betrifft eine Verkleidung für Gebäudefassaden oder dergleichen gemäß dem Oberbegriff des Hauptanspruchs.

Aus der DE-A-3 432 513 ist eine Fassadenverkleidung der vorgenannten Art bekannt.

Bei derjenigen Ausführung der bekannten Fassadenverkleidung, bei der vertikal verlaufende Profilschienen als Unterkonstruktion auf der Gebäudefassade angebracht sind, sind diese vertikalen Profilschienen auf ihrer der Rückseite der Verkleidungsplatten zugewendeten Profilvorderseite mit einer in Profillängsrichtung verlaufenden Schwalbenschwanznut ausgebildet zur Aufnahme von höhenverschiebbaren Halteelementen und bestehen die jeweils eine Verkleidungsplatte an ihrem seitlichen Rand mit der vertikalen Profilschiene verbindenden Halteelemente zweiteilig aus einem Haltestück und einem Verriegelungsstück. Das Haltestück ist mit einem Zapfen in eine Bohrung am Seitenrand der Verkleidungsplatte einsteckbar und ist hinter dem Seitenrand der Verkleidungsplatte mit einer der Vorderseite der Profilschiene zugewendeten vertikalen Schwalbenschwanznut ausgebildet. Das zur Verbindung des Haltestückes mit der Profilschiene dienende Verriegelungsstück ist sowohl rückseitig mit Schwalbenschwanzvorsprüngen ausgebildet, mit denen das Verriegelungsstück in der Schwalbenschwanznut der Profilschiene vertikal verschiebbar ist, als auch vorderseitig mit Schwalbenschwanzvorsprüngen ausgebildet, mit denen das Verriegelungsstück beim vertikalen Verschieben an der Profilschiene in die Schwalbenschwanznut des Haltestückes einschiebbar ist. Die für diese Plattenbefestigung der bekannten Fassadenverkleidung erforderliche Ausbildung der vertikalen Profilschienen und beider Teile der zweiteiligen Halteelemente mit längsverschiebbar sowie in der Halterichtung senkrecht zur Gebäudefassade zuverlässig formschlüssig ineinandergreifenden Nuten und Federn zweier Schwalbenschwanzverbindungen ist aufwendig und kostspielig. Die Schwalbenschwanzverbindungen müssen außerdem mit Anschlagelementen ausgebildet sein, damit das Verriegelungsstück nicht aus der Schwalbenschwanznut des Haltestücks nach unten herausrutschen und dadurch die Verkleidungsplattenbefestigung von selbst lösen kann. Die vertikalen Profilschienen sind mit genauer horizontaler Ausrichtung auf der Gebäudefassade zu befestigen und die beiden Schwalbenschwanzverbindungen müssen mit einer genauen horizontalen Ausrichtung zueinander ausgebildet und angeordnet sein, damit das Haltestück in der durch das Verriegelungsstück festgelegten Halteposition an der Profilschiene die genaue, passende horizontale Ausrichtung zum seitlichen Rand der Verkleidungsplatte hat.

Die Erfindung hat zur Aufgabe, eine Verkleidung für Gebäudefassaden oder zum Beispiel auch für innere Gebäudewände zu schaffen, bei der die Verkleidungsplatten mit einfachen und billig herstellbaren Mitteln in unsichtbarer und jederzeit nachträglich wieder lösbarer und abnehmbarer Weise an einer Unterkonstruktion aus vertikal verlaufenden Profilschienen befestigt werden können und bei der auch die Verlegung der vertikalen Profilschienen auf der Gebäudefassade keinen besonderen Aufwand an Genauigkeit erfordert.

Ausgehend von einer Verkleidung der eingangs genannten Art löst die Erfindung diese Aufgabe durch die im Kennzeichen des Hauptanspruchs angeführten Konstruktionsmerkmale. Vorteilhafte und praktische Ausführungsformen ergeben sich nach den Unteransprüchen.

Ausbildung und Funktionsweise der erfindungsgemäßen Verkleidung werden nachstehend anhand der Zeichnung näher beschrieben, in der ein Ausführungsbeispiel dargestellt ist. Es zeigt
Figur 1 einen senkrechten Schnitt durch einen Teil einer Verkleidungsplatte und der Unterkonstruktion;
Figur 2 einen horizontalen Schnitt durch die Unterkonstruktion und durch zwei benachbarte, in der gleichen Verkleidungsebene liegende Verkleidungsplatten;
Figur 3 einen horizontalen Schnitt durch die Unterkonstruktion und zwei Verkleidungsplatten, die an der Gebäudeecke zwischen zwei rechtwinklig zueinander stehenden Verkleidungsebenen liegen.

Die Verkleidung besteht aus einer in der Figur 1 allgemein mit der Ziffer 1 bezeichneten Unterkonstruktion, die zumindest vertikal verlaufende Profilschienen zum Beispiel aus Aluminium enthält, und im wesentlichen rechteckigen Verkleidungsplatten 2, die zum Beispiel aus künstlich hergestelltem Marmor bestehen und eine Plattendicke haben, die einerseits für die Festigkeit der Verkleidungsplatten unter anderem auch gegen Winddruck und Windsog ausreicht und andererseits auch für die Ausbildung der Verkleidungsplatten mit den erfindungsgemäßen Maßnahmen benötigt wird. Die Unterkonstruktion 1 besitzt für die Gewichtsaufnahme jeder Verkleidungsplatte 2 wenigstens eine Konsole 3, auf die die Verkleidungsplatte 2 mit einer unteren Randfläche 4 aufsetzbar ist. Selbstverständlich läßt sich die Konsole 3 durch nicht näher dargestellte Ausbildungen und Maßnahmen an der für das Format und die Höhenlage der Verkleidungsplatte richtigen Stelle an der Unterkonstruktion 1 anbringen. Die Konsole 3 kann ein einfaches Auflager sein, auf dem die Verkleidungsplatte nur zur Gewichtsaufnahme ruht. Die Randfläche 4 ist zum Beispiel durch Ausfräsen des Plattenrandes im Bereich der Konsole 3 hinter die Sichtvorderseite 5 der Verkleidungsplatte 2 zurückversetzt, so daß die Konsole nicht von der Vorderseite der Fassadenverkleidung her sichtbar ist. Vorteilhafterweise ist die Verkleidungsplatte 2 an dieser zurückversetzten unteren Randfläche 4 weiterhin noch mit einer schlitzartig ausgefrästen Haltetasche 6 versehen, in die von unten her eine in der Figur 1 dargestellte hakenförmig ausgebildete Konsole 3 eingreift, die nicht nur das Gewicht der Verkleidungsplatte trägt, sondern außerdem die Verkleidungsplatte an ihrem unteren Ende an die Unterkonstruktion 1 heranhält, so daß es je nach der Höhe der Verkleidungsplatte ausreichen kann, nur noch am oberen Ende der Verkleidungsplatte die weitere erfindungsgemäße unsichtbare und lösbare Befestigung vorzunehmen, die in der Figur 2 dargestellt ist. Um die benachbarten seitlichen Ränder von zwei Verkleidungsplatten 2, die in der gleichen Verkleidungsebene liegen, an wenigstens einer Stelle des Seitenrandes gemeinsam an einer vertikal verlaufenden Profilschiene 7 der Unterkonstruktion 1 unsichtbar und lösbar zu befestigen, besitzt die Profilschiene 7 zwei vertikale, im Querschnitt vorzugsweise rechteckige Hohlkästen 8, die mit einem horizontalen Abstand voneinander hinter den beiden benachbarten Plattenrändern liegen. Die Hohlkästen 8 sind an ihren gegenüberliegenden Seiten 9 mit einer Austrittsöffnung 10 ausgebildet, durch die ein in den Hohlkasten 8 eingesetztes Halteelement 11 aus dem Hohlkasten herausragt. Der in den Hohlkasten eingreifende Abschnitt des Halteelementes 11 ist so geformt, daß das Halteelement von dem Hohlkasten gegen Bewegungen in Richtgung senkrecht zur Verkleidungsebene (in der Figur 2 von oben nach unten) festgehalten wird, in dem Hohlkasten aber parallel zur Verkleidungsebene in horizontaler Richtung (in der Figur 2 von links nach rechts) um einen begrenzten Weg verschoben werden kann. Der aus dem Hohlkasten 8 herausragende Teil des Halteelementes 11 besitzt ein hakenförmiges Ende 12. Die Verkleidunsplatte 2 ist an derjenigen Stelle ihres Seitenrandes, an der die Befestigung mittels des Halteelementes 11 erfolgen soll, ähnlich zu der in Figur 1 dargestellten Ausbildung mit einer Randfläche 13 versehen, die hinter die Sichtvorderseite 5 der Verkleidungsplatte zurückversetzt ist und von der eine ausgesparte Aufnahmetasche 14 ausgeht. In diese Aufnahmetasche 14 ist das hakenförmige Ende 12 des Halteelementes durch horizontales Verschieben des Halteelementes in dem Hohlkasten 8 einführbar. In dieser Position wird das Halteelement 11 durch die Verkleidungsplatte 2 unsichtbar überdeckt. Die Dicke des hakenförmigen Halteelementendes 12 entspricht im wesentlichen der lichten Weite der Aufnahmetasche 14, damit das hakenförmige Ende 12 in Richtung senkrecht zur Verkleidungsplattenebene weitgehend spielfrei in die Aufnahmetasche 12 eingreift. Das gleichartige gilt für die in Figur 1 dargestellte Konsole 3, wenn die Konsole nicht nur das Plattengewicht tragen soll, sondern auch das untere Ende der Verkleidungsplatte in einem bestimmten Abstand von der Gebäudefassade fixieren soll. Um eine der beiden in Figur 2 dargestellten Plattenbefestigungen zu lösen, braucht nur mit einem hakenartigen Werkzeug durch den üblicherweise stets vorhandenen Spalt zwischen den beiden benachbarten Plattenrändern hindurchgegriffen und das Halteelement 11 in dem Hohlkasten 8 verschoben bzw. nach außen gezogen zu werden, bis das hakenförmige Ende 12 aus der Aufnahmetasche 14 ausrastet. Oberhalb der Aufnahmetasche 14 der Verkleidungsplatte 2 ist die Austrittsöffnung 10 des Hohlkastens 8 so weit verbreitert, daß an dieser Stelle des Hohlkastens bzw. der Profilschiene das Halteelement 11 zunächst zwischen den beiden Hohlkästen 8 eingeführt und sodann durch die Verbreiterung in den Hohlkasten eingesetzt werden kann; von dieser Stelle ist dann das Halteelement 11 vertikal bis zu der Höhe der Aufnahmetasche 14 der Verkleidungsplatte 2 absenkbar, wobei verschiedenartige geeignete Anschläge an der Profilschiene 7 oder auch in dem Hohlkasten 8 vorgesehen werden können, die ein Herunterfallen des Halteelementes 11 bis unter die Aufnahmetasche 14 verhindern. Während der Montage der Fassadenverkleidung, die von unten nach oben erfolgt, kann auf die beiden in die Eingriffsposition mit den Verkleidungsplatten geschobenen Halteelemente ein mit zwei Einschlitzungen von der Unterkante her versehenes Arretierungsblech 15 aufgesetzt werden, welches ein selbsttätiges Verschieben beider Halteelemente in die aus den Verkleidungsplatten ausgreifende Position verhindert. Zum gewollten Lösen der Verkleidungsplattenbefestigung kann das Arretierungsblech 15 ebenfalls durch den Spalt zwischen den beiden Verkleidungsplattenrändern hindurch mit einem geeigneten Werkzeug von den beiden Halteelementen abgehoben und auch anschließend wieder auf die beiden Halteelemente aufgesetzt werden.

Für die in Figur 3 dargestellte lösbare und unsichtbare Befestigung zweier Verkleidungsplatten 2 und 21, die an einer Gebäudeecke liegen respektive zusammenstoßen, besitzt die auf einer der beiden die Gebäudeecke bildenden Gebäudeflächen anzubringende Profilschiene 7 wenigstens an ihrer der Gebäudeecke zugewendeten Längsseite, vorzugsweise aber an beiden Längsseiten eine zur Vorderseite der Profilschiene 7 offene Aufnahmenut 22. In diese Aufnahmenut 22 ist der eine Schenkel 23 eines U-förmigen Haltebügels 24 einsteckbar. Der andere Schenkel dieses Haltebügels 24 greift in die seitliche Aufnahmetasche 14 der Verkleidungsplatte 21 ein. Die vor der die Profilschiene 7 enthaltenden Gebäudefläche liegende Verkleidungsplatte 2 wird durch ein Halteelement 27 festgehalten, das in den der Gebäudeecke zugewendeten Hohlkasten 8 der Profilschiene 7 eingesetzt ist. Zu diesem Zweck ist der aus dem Hohlkasten 8 herausragende Teil des Halteelementes 27 abweichend von dem Halteelement 11 im rechten Teil der Figur 2 nicht mit einem hakenförmigen Ende, sondern mit einem U-förmigen Ende 25 ausgebildet, um analog zum linken Teil der Figur 2 in die seitliche Aufnahmetasche 14 der Verkleidungsplatte 2 eingreifen zu können. Zur Sicherung dieses Halteelementes 27 und sogleich auch des Haltebügels 24 in der die Verkleidungsplatten 2 und 21 haltenden Position kann ein Arretierungsblech 26 angewendet werden, das an seinen Enden mit Einschlitzungen auf das Halteelement 27 und den Haltebügel 24 aufsetzbar. Der Haltebügel 24 kann auch zu seiner Arretierung beispielsweise so ausgebildet sein, daß er nur bei abgenommener oder seitlich verschobener Verkleidungsplatte 2 vollständig aus der Aufnahmetasche 14 der Verkleidungsplatte 21 herausgezogen werden kann.

## Patentansprüche

1. Verkleidung für Gebäudefassaden oder dergleichen, bestehend aus einer auf der Gebäudefassade befestigbaren vorgehängten Unterkonstruktion (1) und darauf abnehmbar angebrachten, im wesentlichen rechteckigen Verkleidungsplatten (2), die mit einer hinter die Sichtvorderseite (5) der Platte (2) zurückversetzten unteren Randfläche (4) auf eine an der Unterkonstruktion zum Tragen des Plattengewichts befestigte Konsole (3) aufsetzbar sind und von denen jeweils zwei Platten (2) an ihren benachbarten seitlichen Rändern mit einer vertikalen Profilschiene (7) der Unterkonstruktion verbindbar sind, wobei die Platten (2) an wenigstens einer Stelle ihrer seitlichen Ränder eine hinter die Sichtvorderseite (5) zurückversetzte Randfläche (13) mit einer ausgesparten Aufnahmetasche (14) aufweisen und wobei ein an der Profilschiene (7) höhenverschiebbar angebrachtes Halteelement (11 bzw. 27) mit einem hakenförmigen Ende (12 bzw. 25) in die Aufnahmetasche (14) eingreift, dadurch gekennzeichnet, daß die vertikale Profilschiene (7) zwei mit einem Abstand voneinander hinter den beiden benachbarten seitlichen Rändern zweier Platten (2) liegende vertikale Hohlkästen (8) besitzt, die an ihren gegenüberliegenden Seiten (9) eine Austrittsöffnung (10) enthalten, daß ferner in jeden Hohlkasten (8) ein Halteelement (11 bzw. 27) eingesetzt ist, welches durch die Austrittsöffnung (10) aus dem Hohlkasten (8) herausragt und welches in dem Hohlkasten in horizontaler Richtung parallel zur Verkleidungsebene verschiebbar ist, daß ferner das Haltelement (11 bzw. 27) an einer Stelle der Profilschiene (7), die oberhalb der Aufnahmetasche (14) am seitlichen Rand der Platte (2) liegt und an der die Austrittsöffnung (10) eine passende Verbreiterung besitzt, durch diese Verbreiterung in den Hohlkasten (8) einführbar und danach im Hohlkasten bis zur Höhe der Aufnahmetasche (14) absenkbar ist, und daß ferner der aus dem Hohlkasten (8) herausragende Teil des Halteelementes (11 bzw. 27) ein hakenförmiges oder U-förmiges Ende (12 bzw. 25) besitzt und mit diesem durch eine horizontale Verschiebung des Halteelementes im Hohlkasten von der Seite her in die Aufnahmetasche (14) der Verkleidungsplatte einführbar ist.

2. Verkleidung nach Anspruch 1, dadurch gekennzeichnet, daß die Verkleidungsplatte (2) an der hinter die Sichtvorderseite der Platte zurückversetzten unteren Randfläche (4) eine Haltetasche (6) besitzt, in die von unten her eine hakenförmig ausgebildete, die Verkleidungsplatte am unteren Ende außerdem an die Unterkonstruktion (1) heranhaltende Abstützkonsole (3) eingreift.

3. Verkleidung nach Anspruch 1 oder 2, dadurch gekennzeichnet, daß in Richtung senkrecht zur Verkleidungsplattenebene die Dicke der hakenförmigen Abstützkonsole (3) und/oder des hakenförmigen Halteelementendes (12) im wesentlichen spielfrei der lichten Weite der Haltetasche (6) bzw. der Aufnahmetasche (14) der Verkleidungsplatte entspricht.

4. Verkleidung nach einem der Ansprüche 1 bis 3, dadurch gekennzeichnet, daß zwischen den beiden Hohlkästen (8) der Profilschiene (7) auf den aus einem Hohlkasten herausragenden Teil eines Halteelementes (11) von oben her ein Arretierungsstück (15) aufsetzbar ist, welches sich selbst mittelbar oder unmittelbar an der Profilschiene gegen Horizontalbewegung sichert und welches das Halteelement (11) in der Position, in der das hakenförmige Halteelementende (12) in die Plattenaufnahmetasche (14) eingeführt ist, gegen horizontales Verschieben im Hohlkasten blockiert.

5. Verkleidung nach einem der Ansprüche 1 bis 4, dadurch gekennzeichnet, daß die Profilschiene (7) an einer oder beiden Längsseiten eine zur Vorderseite der Profilschiene offene Aufnahmenut (22) besitzt, in die bei Anordnung der Profilschiene an einer Gebäudeecke der eine Schenkel (23) eines U-förmigen Haltebügels (24) einsteckbar ist, dessen anderer Schenkel in die seitliche Aufnahmetasche (14) einer Verkleidungsplatte (21) einführbar ist, die auf einer anderen Fassadenfläche an die Längsseite der Profilschiene (7) angrenzt.

## Claims

1. Covering for building facades or suchlike, comprising a sub-structure (1), which may be fastened to the building facade and is hung in front thereof, and essentially rectangular covering panels (2) detachably fastened thereto, which may be attached at a lower edge face (4) set back behind the visible front side (5) of the panel (2) onto a truss (3) secured to the sub-structure to carry the weight of the panel, and two panels (2) of which may be connected at their adjacent side edges to a vertical profile rail (7) of the sub-structure, wherein the panels (2) are provided at at least one point on their side edges with an edge face (13), which is set back behind the visible front side (5) and has a recessed cavity (13), and wherein a holding element (11 or 27), which is attached to the profile rail (7) to be adjustable in height and has a hook-shaped end (12 or 25), engages into the cavity (14), characterised in that said vertical profile rail (7) is provided with two vertical hollow boxes (8) arranged at a distance from one another behind the two adjacent side edges of two panels (2) and provided with an opening (10) on their opposite sides (9); that a holding element (11 or 27) is inserted into each hollow box (8), which protrudes out of said hollow box (8) through said opening (10) and which may slide in said hollow box in a horizontal direction parallel to the plane of the covering; that at a point on said profile rail (7) above said cavity (14) on the side edge of said panel (2) and at which said opening (10) is provided with an appropriate widened section, said holding element (11 or 27) may be inserted through said widened section in said hollow box (8) and may then be lowered in said hollow box to the level of said cavity (14); and that the portion of said holding element (11 or 27) protruding out of said hollow box (8) is provided with a hook-shaped or U-shaped end (12 or 25) and may be inserted with this by sliding said holding element horizontally in said hollow box from the side into said cavity (14) of said covering panel.

2. Covering according to Claim 1, characterised in that on the lower edge face (4) set back behind the visible front side of the panel, the covering panel (2) is provided with a retaining cavity (6), into which a support truss (3) engages, which is hook-shaped from underneath and holds said covering panel at the lower end close to the sub-structure (1).

3. Covering according to Claim 1 or 2, characterised in that the thickness of the hook-shaped support truss (3) and/or the hook-shaped holding element end (12) vertical to the covering panel plane corresponds essentially to the inner width of the retaining cavity (6) or of the cavity (14) in the covering panel without clearance.

4. Covering according to one of Claims 1 to 3, characterised in that between the two hollow boxes (8) of the profile rail (7) on the portion of a holding element (11) protruding from a hollow box, a stop element (15) may be attached from above, which is itself secured directly or indirectly on the profile rail against horizontal movement, and which prevents the holding element (11) from sliding horizontally in the hollow box in the position in which the hook-shaped holding element end (12) is inserted into the panel cavity (14).

5. Covering according to one of Claims 1 to 4, characterised in that the profile rail (7) is provided on one or both longitudinal sides with a receiving groove (22), which is open to the front side of the profile rail and into which, when the profile rail is positioned on a corner of the building, one leg (23) of a U-shaped retaining clip (24) may be inserted, and the other leg may be inserted into the side cavity (14) in a covering panel (21) abutting the longitudinal side of the profile panel (7) on another facade surface.

## Revendications

1. Couverture ou bardage pour les façades de bâtiments ou ouvrages similaires, se composant d'une armature de support (1) suspendue en rideau à fixer sur la façade du bâtiment, et de panneaux de couverture (2) substantiellement rectangulaires, montés de manière amovible sur cette armature, pouvant être posés, par une face marginale inférieure (4) en retrait derrière la face avant visible (5) du panneau de couverture (2), sur une console (3) fixée à l'armature de support en vue de supporter le poids du panneau de couverture, parmi lesquels deux panneaux de couverture (2) peuvent être assemblés, au niveau de leurs bords latéraux voisins, à un rail profilé vertical (7) de l'armature de support, couverture dans laquelle les panneaux de couverture (2) présentent, à au moins un endroit de leurs bords latéraux, une face marginale (13) en retrait derrière la face avant visible (5), et pourvue d'un réceptacle évidé (14), et dans lequel un élément de maintien (11 ou 27) mobile en hauteur sur le rail profilé (7) s'engage dans le réceptacle (14) par une extrémité crochue (12 ou 25), caractérisée en ce que le rail profilé vertical (7) présente deux caissons creux (8) espacés d'une certaine distance l'un de l'autre derrière les deux bords latéraux voisins de deux panneaux de couverture (2) et comportant, sur leurs côtés opposés (9), une ouverture de sortie (10), en ce qu'un élément de maintien (11 ou 27) est engagé dans chacun des caissons creux (8), élément qui dépasse du caisson creux (8) par l'ouverture de sortie (10) et peut bouger horizontalement à l'intérieur du caisson creux, parallèlement au plan de la couverture, en ce qu'à un endroit du rail profilé (7) situé au-dessus du réceptacle (14) sur le bord latéral du panneau de couverture (2) et où l'ouverture de sortie (10) présente un élargissement convenable, l'élément de maintien (11 ou 27) peut être introduit par cet élargissement dans le caisson creux (8), puis abaissé à l'intérieur dudit caisson creux jusqu'à hauteur du réceptacle (14), et en ce que la partie de l'élément de maintien (11 ou 27) qui dépasse du caisson creux (8) présente une extrémité en forme de crochet ou de U (12 ou 25) et peut être introduite avec cette dernière, par un glissement horizontal de l'élément de maintien présent dans le caisson creux, par le côté, dans le réceptacle (14) du panneau de couverture.

2. Couverture suivant la revendication 1, caractérisée en ce que le panneau de couverture (2) présente, sur la face marginale (4) inférieure en retrait derrière la face avant visible du panneau de couverture, un logement-support (6), dans lequel s'engage, par le dessous, une console de soutien (3) possédant une forme de crochet et retenant le panneau de couverture à l'extrémité inférieure, à l'armature de support.

3. Couverture suivant la revendication 1 ou 2, caractérisée en ce que dans le sens vertical par rapport au plan du bardage, l'épaisseur de la console de soutien (3) et/ou de l'élément de maintien crochu (12) correspond, pour ainsi dire sans battement, à la largeur intérieure du logement-support (6) ou du réceptacle (14) du panneau de couverture.

4. Couverture suivant l'une des revendications 1 à 3, caractérisée en ce qu'entre les deux caissons creux (8) du rail profilé (7) on peut poser, par le haut, sur la partie d'un élément de maintien (11) dépassant du caisson creux, une pièce d'arrêt (15) qui se cale spontanément, pour ne pas se déplacer à l'horizontale, de manière directe ou indirecte, sur le rail profilé, et qui bloque l'élément de maintien (11) dans la position dans laquelle l'extrémité crochue (12) de l'élément de maintien est introduite dans le réceptacle (14) du panneau de couverture, pour qu'il ne puisse pas glisser horizontalement à l'intérieur du caisson creux.

5. Couverture suivant l'une des revendications 1 à 4, caractérisée en ce que le rail profilé (7) présente, sur une face longitudinale ou sur les deux, une mortaise-réceptacle (22) ouverte vers la face avant du rail profilé, dans laquelle peut venir s'engager, si le rail profilé est posé sur le coin d'un bâtiment, une branche (23) d'un étrier de maintien (24) en forme de U, dont l'autre branche peut être introduite dans le réceptacle latéral (14) d'un panneau de couverture, qui est contigu à la face longitudinale du rail profilé (7), sur un autre pan de la façade.
